# EUROPÄISCHE PATENTSCHRIFT

(11) **EP 1 435 632 B1**
(45) Veröffentlichungstag und Bekanntmachung des Hinweises auf die Patenterteilung: **20.02.2013**
(21) Anmeldenummer: 03028754.4
(22) Anmeldetag: 12.12.2003
(51) Int. Cl.: H01F 38/12, H01F 41/00, H01F 27/32, F02P 3/02

(54) **Zündspule mit vergossenen Wicklungen und entsprechendes Herstellungsverfahren**
Ignition coil with encapsulated windings and corresponding production method
Bobine d'allumage à enroulements encapsulés et procédé de fabrication correspondant

(30) Priorität: 30.12.2002 DE 10261403
(43) Veröffentlichungstag der Anmeldung: 07.07.2004
(73) Patentinhaber: Volkswagen Aktiengesellschaft, 38440 Wolfsburg (DE)
(72) Erfinder: Hoffmann, Alfredo, 38518 Gifhorn (DE); Nohtse, Christoph, 38173 Veltheim/Ohe (DE)
(74) Vertreter: Banzer, Hans-Jörg

(56) Entgegenhaltungen:
- US-A- 5 706 792
- US-B1- 6 252 482
- PATENT ABSTRACTS OF JAPAN vol. 1999, no. 03, 31. März 1999 (1999-03-31) & JP 10 335163 A (TOYOTA MOTOR CORP), 18. Dezember 1998 (1998-12-18)

## Beschreibung

Die vorliegende Erfindung betrifft eine Zündspule für einen Verbrennungsmotor mit einer Primärspule, einer Sekundärspule, einem innen angeordneten magnetischen Kern und einem außen angeordneten Rückschlussblech, wobei die Primärspule und die Sekundärspule mit einer isolierenden Vergussmasse vergossen sind, sowie ein Verfahren zur Herstellung einer derartigen Zündspule.

Bei Zündspulen für Verbrennungsmotoren werden in der Sekundärspule Hochspannungsimpulse zum Zünden des Kraftstoff-Luft-Gemisches erzeugt, indem die Primärspule mit Stromimpulsen beaufschlagt wird. Damit es trotz der hohen, in der Sekundärspule induzierten Spannungen auch bei kleinen Zündspulen zu keinen Durchschlägen oder Überschlägen kommt, ist es seit langem bekannt, die Sekundärspule mit einer isolierenden Vergussmasse zu vergießen. Als derartige Vergussmasse wird beispielsweise ein aushärtendes Harz verwendet, wie beispielsweise Epoxidharz. Um die magnetische Kopplung zwischen Primärspule und Sekundärspule zu verbessern, wird im Inneren der beiden Spulen ein magnetischer Kern und außen um die beiden Spulen herum ein Rückschlussblech angeordnet.

Durch die EP 1 209 705 A1 ist eine Zündspule mit einem rohrförmigen Gehäuse zur Aufnahme eines magnetischen Kerns, der Sekundärspule und der Primärspule bekannt. Die Sekundärspule ist auf einem Spulenkörper aufgewickelt, in dem sich der magnetische Kern befindet. Um den Spulenkörper der Sekundärspule ist der Spulenkörper der Primärspule mit aufgewickelter Primärspule herum angeordnet. Sämtliche Komponenten innerhalb des Gehäuses sind mit einer Isoliermasse vergossen. Um das Gehäuse herum ist ein Rückschlussblech angeordnet. Diese bekannte Zündspule weist insbesondere den Nachteil auf, dass zahlreiche Komponenten erforderlich sind und ein großer Abstand zwischen dem Rückschlussblech und den beiden Spulen herrscht.

Weiterhin ist durch die JP 11 111545 eine Zündspule für einen Verbrennungsmotor bekannt, bei der innerhalb eines rohrförmigen Gehäuses ein magnetischer Kern, eine innenliegende Sekundärspule auf einem Sekundärspulenkörper, eine über der Sekundärspule angeordnete Primärspule auf einem Primärspulenkörper und ein um beide Spulen herum angeordnetes, rohrförmiges Rückschlussblech vergossen sind. In diesem Fall kann zwar das Rückschlussblech näher an den beiden Spulen angeordnet werden, jedoch verbleibt der Nachteil, dass relativ viele Bauteile erforderlich sind und dadurch der Aufwand erhöht ist. Durch die DE 100 00 604 A1 ist eine ähnliche Zündspule bekannt, wobei im Unterschied zu der JP 11 111545 die Primärspule innerhalb der Sekundärspule angeordnet ist.

Ferner ist durch die EP 0 964 413 A2 eine Zündspule bekannt, bei der innerhalb eines Gehäuses ein magnetischer Kern mit darum herum gewickelter Primärspule und einem Spulenkörper für die Sekundärspule angeordnet sind. Die Sekundärspule ist mit einer Vergussmasse vergossen. Das Gehäuse wird von einem unteren Abschlussglied, einem oberen Abschlussglied und dazwischen von einem elastischen, rohrförmigen Abschnitt gebildet, um welchen herum das Rückschlussblech angeordnet ist. Das Gehäuse für die beiden Spulen zusammen mit dem magnetischen Kern wird in diesem Fall von dem elastischen rohrförmigen Abschnitt zusammen mit dem oberen und dem unteren Abschlussstück gebildet. Bei dieser Zündspule ist nur die außen angeordnete Sekundärwicklung vergossen, so dass nachteiligerweise die innen angeordnete Primärwicklung bei Schwingungen oder anderen mechanischen Belastungen einer erhöhten Gefahr einer Beschädigung ausgesetzt ist. Weiterhin herrscht ein erhöhter Abstand zwischen dem außen angeordneten Rückschlussblech und den Wicklungen.

Aus der US 6,252,482 B1 ist eine Zündspule für einen Verbrennungsmotor gemäß dem Oberbegriff des Patentanspruchs 1 und ein Verfahren zur Herstellung einer derartigen Zündspule gemäß dem Oberbegriff des Patentanspruchs 11 bekannt.

Aus den Druckschriften US 5,986,532 sowie Patent Abstracts of Japan, Bd. 1997, Nr. 11, 28. November 1997 (JP 09 186034 A) und Patent Abstracts of Japan, Bd. 1999, Nr. 03; 31. März 1999 (JP 10 335163 A) sind weitere Zündspulen bekannt, bei denen eine Primärspule und eine Sekundärspule der jeweiligen Zündspule innerhalb eines Rückschlussblechs mit einer isolierenden Vergussmasse vergossen sind.

Der vorliegenden Erfindung liegt die Aufgabe zugrunde, eine Zündspule mit vergossener Primärwicklung und Sekundärwicklung zu schaffen, bei der eine kompakte Bauform mit geringem Aufwand erreicht werden kann. Des Weiteren liegt der Erfindung die Aufgabe zugrunde, ein Verfahren zur Herstellung einer derartigen Zündspule bereitzustellen.

Die erfindungsgemäße Aufgabe wird durch eine Zündspule mit den Merkmalen des Anspruchs 1 bzw. ein Verfahren mit den Merkmalen des Anspruches 11 gelöst. Die Unteransprüche definieren jeweils bevorzugte und vorteilhafte Ausführungsformen der vorliegenden Erfindung.

Erfindungsgemäß wird die Form zum Vergießen der Primärspule und der Sekundärspule von dem Rückschlussblech selbst gebildet. Auf diese Weise wird die Anzahl der benötigten Bauteile verringert, da ein zusätzliches Gehäuse zum Vergießen nicht mehr benötigt wird. Zusätzlich kann durch die verringerte Anzahl an erforderlichen Bauteilen eine kompaktere Bauweise erreicht werden.

Die Verwendung des Rückschlussblechs als Form zum Vergießen ermöglicht auch einen geringeren Abstand zwischen dem Rückschlussblech und den beiden Spulen, so dass eine bessere magnetische Kopplung erreicht wird.

Dazu kann das Rückschlussblech beispielsweise einen Becherabschnitt bilden, in dem die Primärspule, die Sekundärspule und der magnetische Kern angeordnet sind. Die Vergussmasse kann anschließend in diesen Becherabschnitt eingegossen werden und schließt nach Aushärtung die dort angeordneten Komponenten sicher ein, so dass zum einen ein Durchschlagen bzw. Überschlagen von elektrischen Entladungen vermieden wird und zum anderen die beiden Spulen gegen mechanische Beschädigung geschützt sind. Das Vergießen der beiden Spulen schützt diese beispielsweise auch gegen eine mechanische Beschädigung in Folge einer Korrosion des magnetischen Kerns oder des Rückschlussblechs. Eine solche Korrosion kann beispielsweise zu einem Aufblühen und damit zu einer Ausdehnung des magnetischen Kerns oder des Rückschlussblechs führen, die auf eine Spule drücken kann. Weiterhin verhindert das Vergießen der Primärwicklung, dass sich die einzelnen Windungen aufgrund der magnetischen Kräfte bewegen können und somit, dass sich aufgrund der Bewegung an einigen Stellen Material abreibt.

Erfindungsgemäß weist das Rückschlussblech zumindest zwei Öffnungen auf, von denen eine von dem äußeren Spulenkörper verschlossen wird. Dies ist insbesondere bei einem rohrförmigen Rückschlussblech mit einer oberen und einer unteren Öffnung der Fall. Die beim Vergießen unten angeordnete Öffnung kann von dem äußeren Spulenkörper verschlossen werden, so dass die auf den äußeren Spulenkörper aufgewickelte Spule vergossen werden kann, indem in den Zwischenraum zwischen diesem Spulenkörper und dem Rückschlussblech die Vergussmasse eingefüllt wird. Zum Verschluss der unteren Öffnung eines rohrförmigen Rückschlussblechs kann ein Flansch verwendet werden, der entweder von innen oder von unten gegen die Mündung des Rückschlussblechs drückt, die die untere Öffnung bildet.

Kern der vorliegenden Erfindung ist es, dass das Rückschlussblech entweder ausschließlich mit Hilfe eigener Wandabschnitte oder mit eigenen Wandabschnitten zusammen mit einem weiteren Teil, wie insbesondere dem äußeren Spulenkörper, einen Becherabschnitt bildet, in dem die Primärspule zusammen mit der Sekundärspule und dem magnetischen Kern vergossen werden kann.

Eine in Vergießstellung oben angeordnete Öffnung im Rückschlussblech kann ebenso verschlossen werden, um ein Überlaufen der Vergussmasse über das Rückschlussblech zu vermeiden. Dazu kann der äußere Spulenkörper mit einem oberen Abschnitt verwendet werden oder eine andere Komponente. Wenn sämtliche Öffnungen im Rückschlussblech verschlossen sind, kann beim Vergießen erreicht werden, dass die Vergussmasse höher ansteigt und können auch Komponenten vergossen werden, die oberhalb des Rückschlussblechs in der Vergießstellung angeordnet sind. Erfindungsgemäß ist der äußere Spulenkörper oben mit einem Kopf verbunden, der die Form eines kleinen Gehäuses besitzt und insbesondere zur Aufnahme einer elektronischen Schaltungsanordnung zum Ansteuern der Primärspule dient. Die Verbindung zwischen dem Kopf und dem äußeren Spulenkörper kann durch Einstecken und Verriegeln, beispielsweise durch einen Bajonett-Verschluss, erreicht werden. Der Kopf und der äußere Spulenkörper sind so ausgestaltet, dass die Vergussmasse in den Kopf hineingegossen werden kann, wobei die Vergussmasse von dem Kopf auch in den Zwischenraum zwischen dem Rückschlussblech und dem äußeren Spulenkörper fließen kann. Vorteilhafterweise würden dadurch beim Eingießen von Vergussmasse in den Kopf zunächst die beiden Spulen eingegossen werden und würden anschließend die im Kopf angeordneten Komponenten vergossen werden. Mit einem einzigen Eingießvorgang können somit sämtliche innerhalb des Rückschlussblechs bzw. des äußeren Spulenkörpers und auch innerhalb des Kopfs angeordneten Komponenten vergossen werden.

Um den Zwischenraum zwischen dem Rückschlussblech und dem äußeren Spulenkörper über den Innenraum des Kopfs erreichen zu können, muss eine Verbindung zwischen diesem Zwischenraum und dem Innenraum des Kopfs herrschen. Diese Verbindung kann beispielsweise an der Verbindungsstelle zwischen dem äußeren Spulenkörper und dem Kopf ausgebildet sein. Wenn der äußere Spulenkörper in eine Aufnahme des Kopfs eingesteckt wird, kann beispielsweise die Aufnahme zumindest an einer Stelle mit einem Abstand zum eingesteckten Teil des äußeren Spulenkörpers ausgebildet sein, so dass durch diese Lücke hindurch die Vergussmasse fließen kann. Vorteilhafterweise wird auch eine Möglichkeit zum Entweichen von Luft vorgesehen, falls das Vergießen nicht im Vakuum geschieht. Falls der äußere Spulenkörper durch Einstecken in den Kopf mit diesem verbunden wird, kann der äußere Spulenkörper einen Flansch oder eine Verdickung aufweisen, der bzw. die als Anschlag beim Einstecken in den Kopf dienen kann. Ein derartiger Anschlag müsste entsprechend eine Vertiefung oder Aussparung besitzen, um eine Verbindung zwischen dem Innenraum des Kopfs und dem Zwischenraum zwischen dem äußeren Spulenkörper und dem Rückschlussblech zu bilden.

Der äußere Spulenkörper kann vorteilhafterweise auch starr mit einem Zündkerzensteckerabschnitt verbunden sein. Der Zündkerzensteckerabschnitt kann dabei von einem Abschnitt des äußeren Spulenkörpers gebildet werden, indem der Zündkerzensteckerabschnitt einstückig mit dem äußeren Spulenkörper ausgebildet ist. Da der äußere Spulenkörper in aller Regel ein Isolator ist, müssen in den Zündkerzensteckerabschnitt notwendigerweise die elektrischen Verbindungen zur Kontaktierung der Zündkerze verlegt werden.

Wenn auf dem äußeren Spulenkörper ein Kopf vorgesehen ist, kann dieser auch zum Verschluss einer Öffnung im Rückschlussblech dienen. Bei einem rohrförmigen Rückschlussblech kann somit beispielsweise die in Vergießstellung unten angeordnete Öffnung von einem Abschnitt des äußeren Spulenkörpers und die oben angeordnete Öffnung von einem Abschnitt des Kopfs verschlossen werden.

Die Erfindung wird nachfolgend anhand eines bevorzugten Ausführungsbeispiels unter Bezugnahme auf die beigefügte Zeichnung näher erläutert.
Figur 1 zeigt eine Seitenansicht eines äußeren Spulenkörpers zur Verwendung in einer Zündspule gemäß dem Ausführungsbeispiel der vorliegenden Erfindung,
Figur 2 zeigt eine Ansicht von oben des äußeren Spulenkörpers gemäß Figur 1,
Figur 3 zeigt eine Seitenansicht einer Zündspule ohne Ansteuerelektronik mit geschnittenem Rückschlussblech gemäß dem Ausführungsbeispiel der vorliegenden Erfindung, und
Figur 4 zeigt die Zündspule gemäß Figur 3 von oben.

Figur 1 ist ein Spulenkörper 1 zur Verwendung in der Zündspule gemäß dem beschriebenen Ausführungsbeispiel der vorliegenden Erfindung dargestellt. Der Spulenkörper 1 dient als Träger einer Primärspule, die um einen Wicklungsabschnitt 3 gewickelt ist. Im zusammengebauten Zustand ist innerhalb des Spulenkörpers 1 ein innerer Spulenkörper als Träger einer Sekundärwicklung sowie ein magnetischer Kern angeordnet, der sich im inneren Spulenkörper befindet. Der Spulenkörper 1 ist im Wesentlichen rohrförmig und besitzt an seinem oberen und unteren Ende jeweils eine Mündung bzw. Öffnung. An den Enden des Wicklungsabschnitts 3 ist ein unterer Flansch 4 bzw. ein oberer Flansch 8 vorgesehen. Unterhalb des unteren Flanschs 4 verjüngt sich der Spulenkörper 1 in einem konischen Abschnitt 5, der unten in einen Flansch 6 übergeht, an den sich ein zylindrischer Abschnitt 7 anschließt, der einen geringeren Durchmesser als der Wicklungsabschnitt 3 aufweist.

Oberhalb des oberen Flansches 8 schließt sich ein Einsteckabschnitt 9 an, der von einem kurzen zylindrischen Rohrstück gebildet wird, das am oberen Rand an zwei gegenüberliegenden Stellen jeweils eine Fahne 11 aufweist. Weiterhin weist der Einsteckabschnitt 9 zwei gegenüberliegende Ausnehmungen 10 auf, die sich über die gesamte Länge des Einsteckabschnitts 9 erstrecken.

In Figur 2 ist der Spulenköper 1 von oben dargestellt. Dabei ist zu sehen, dass der obere Flansch 8 ebenfalls zwei gegenüberliegende Ausnehmungen 14 aufweist, die bis auf den Durchmesser des Wicklungsabschnitts 3 hineinreichen.

In Figur 3 ist eine Seitenansicht des Spulenkörpers 1 zusammen mit einem montierten Rückschlussblech 13 in Schnittansicht und einem aufgesetzten Kopf 2 dargestellt. Der Kopf 2 besitzt die Form einer kleinen Schale und dient zur Aufnahme einer nicht dargestellten Schaltungsanordnung zum Ansteuern der Primärspule. Der Kopf 2 wird mit dem Spulenkörper 1 verbunden, indem der Spulenkörper 1 von unten in eine rohrförmige Aufnahme 12 des Kopfs 2 gesteckt wird. Der Innendurchmesser der Aufnahme 12 ist geringfügig größer als der Außendurchmesser des Einsteckabschnitts 9. Der obere Flansch 8 dient als Anschlag beim Einstecken des Spulenkörpers 1 in den Kopf 2. Die Aufnahme 12 besitzt weiterhin zwei gegenüberliegende Ausnehmungen 15, die sich über die gesamte Höhe der Aufnahme erstrecken und somit bis zum Boden des Kopfs 2 reichen. Die beiden Ausnehmungen 15 sind derart angeordnet, dass sie sich über den Ausnehmungen 14 des oberen Flanschs 8 befinden, wenn der Spulenkörper 1 in den Kopf 2 eingesteckt und verriegelt ist.

Die Befestigung des Spulenkörpers 1 in Kopf 2 geschieht mittels der zwei Fahnen 11, die mit geeigneten Vertiefungen in der Aufnahme 12 einen Bajonett-Verschluss bilden. Die beiden Fahnen 11 und die Aufnahme 12 sind derart eingerichtet, dass die Fahnen 11 durch die Aufnahme hindurchgesteckt und oben verdreht werden können.

Um den Spulenkörper 1 herum ist das Rückschlussblech 13 angeordnet, welches aus einem magnetischen Material besteht. Vorzugsweise ist das Rückschlussblech 13 aus einer Stahllegierung gefertigt. Das Rückschlussblech 13 besitzt die Form eines Rohrs mit einem oberen und einem unteren Ende und einem Innendurchmesser, der im Wesentlichen dem Außendurchmesser der beiden Flansche 4, 8 an den Enden des Wicklungsabschnitts 3 entspricht. Dabei ist vorgesehen, dass die beiden Flansche 4, 8 an den Seiten des Wicklungsabschnitts 3 mit einer Presspassung innerhalb des Rückschlussblechs 13 angeordnet werden können, um die obere und untere Mündung des Rückschlussblechs 13 abzudichten.

Auf diese Weise kann erreicht werden, dass zwischen dem Spulenkörper 1 und dem Rückschlussblech 13 ein Zwischenraum 16 entsteht, der ausschließlich mit dem Innenraum des Kopfs 2 in Verbindung steht. Diese Verbindung wird durch die Ausnehmungen 14 im oberen Flansch 8 sowie die Ausnehmungen 15 in der Aufnahme 12 geschaffen.

Bei der Fertigung der beschriebenen Zündspule wird selbstverständlich vor dem Anbringen des Rückschlussblechs 13 die Primärspule auf den Wicklungsabschnitt 3 aufgewickelt und mit einer oben im Kopf anzuordnenden Ansteuerelektronik verbunden. Weiterhin wird innerhalb des Spulenkörpers 1 der innere Spulenkörper mit Sekundärspule und magnetischem Kern angeordnet und mit der Zündelektronik verbunden.

Die Zündspule umfasst weiterhin einen Zündkerzensteckerabschnitt, der mit dem untersten zylindrischen Abschnitt 7 des Spulenkörpers 1 verbunden wird und nicht dargestellt ist. Dieser Zündkerzensteckerabschnitt dient dazu, die gesamte Zündspule auf eine Zündkerze aufstecken zu können und weist die dazu notwendigen mechanischen und elektrischen Verbindungselemente auf. Weiterhin wird der Innenraum des Spulenkörpers 1 von dem Zündkerzensteckerabschnitt nach unten verschlossen.

In Figur 4 ist der Kopf 2 mit eingesetztem Spulenkörper 1 von oben dargestellt.

Sobald die Zündspule montiert ist und das Rückschlussblech 13 auf den Spulenkörper 1 aufgesteckt ist, werden sämtliche Komponenten innen vergossen. Dazu wird eine aushärtbare und isolierende Vergussmasse, beispielsweise Epoxidharz, von oben in den Kopf 2 eingefüllt. Das Vergießen geschieht vorzugsweise bei verringertem Druck, um Lufteinschlüsse zu vermeiden bzw. zumindest zu verringern. Die in den Kopf 2 eingefüllte Vergussmasse fließt dabei durch die Ausnehmungen 14, 15 in den Zwischenraum 16 und vergießt somit die Primärwicklung. Weiterhin fließt die Vergussmasse durch die obere Öffnung im Spulenkörper 1 zu der Sekundärwicklung. Wenn der Zwischenraum 16 und der Innenraum des Spulenkörpers 1 gefüllt sind, steigt die Vergussmasse im Kopf 2 an und vergießt die dort angeordnete Zündelektronik. Auf diese Weise kann mit einem einzigen Einfüllvorgang die Primärspule, die Sekundärspule und die Ansteuerelektronik vergossen werden, wobei keine zusätzlichen Komponenten erforderlich sind und ein geringer Abstand zwischen dem Rückflussblech 13 und der Primärspule erreicht werden kann.

### BEZUGSZEICHENLISTE

- 1: Spulenkörper
- 2: Kopf
- 3: Primärspulenabschnitt
- 4, 6, 8: Flansch
- 5: konischer Abschnitt
- 7: Verbindung zu einem Zündkerzensteckerabschnitt
- 9: Einsteckabschnitt
- 10, 14, 15: Ausnehmung
- 11: Bajonett-Verschluss
- 12: Aufnahme
- 13: Rückschlussblech

## Patentansprüche

1. Zündspule für einen Verbrennungsmotor,
mit einer Primärspule,
mit einer Sekundärspule,
mit einem äußeren Spulenkörper (1) für die Primärspule oder die Sekundärspule,
mit einem innerhalb der Primärspule und der Sekundärspule angeordneten magnetischen Kern,
mit einem Rückschlussblech (13), das die Primärspule und die Sekundärspule umfasst und einen Hohlkörper mit wenigstens zwei Öffnungen bildet, und
mit einem Kopf (2), der mit dem äußeren Spulenkörper (1) verbunden ist,
wobei die Primärspule und die Sekundärspule mit einer isolierenden Vergussmasse vergossen sind, und
wobei das Rückschlussblech (13) derart eingerichtet ist, dass es eine Form zum Vergießen der Primärspule und der Sekundärspule innerhalb des Rückschlussblechs (13) bildet, und
wobei der Kopf (2) derart eingerichtet ist, dass eine Verbindung zwischen einem Innenraum des Kopfs (2) und einem Zwischenraum zwischen dem äußeren Spulenkörper (1) und dem Rückschlussblech (13) besteht,
**dadurch gekennzeichnet,**
**dass** das Rückschlussblech (13) und der äußere Spulenkörper (1) derart eingerichtet sind, dass wenigstens eine der Öffnungen des Rückschlussblechs (13) von einem Teil (4) des äußeren Spulenkörpers (1) verschlossen ist.

2. Zündspule nach Anspruch 1, **dadurch gekennzeichnet,**
**dass** die Zündspule mit der Primärspule und der Sekundärspule in dem als Vergussform dienenden Rückschlussblech (13) vergossen ist.

3. Zündspule nach einem der vorhergehenden Ansprüche, **dadurch gekennzeichnet, dass** das Rückschlussblech im Wesentlichen rohrförmig ist.

4. Zündspule nach einem der vorhergehenden Ansprüche, **dadurch gekennzeichnet, dass** an dem äußeren Spulenkörper (1) starr ein Zündkerzenstecker befestigt ist.

5. Zündspule nach einem der vorhergehenden Ansprüche, **dadurch gekennzeichnet, dass** eine Verbindung zwischen dem Innenraum des Kopfs (2) und einem Innenraum des äußeren Spulenkörpers (1) besteht.

6. Zündspule nach einem der vorhergehenden Ansprüche, **dadurch gekennzeichnet, dass** in dem Kopf eine elektronische Schaltungsanordnung zum Ansteuern der Primärspule angeordnet und vergossen ist.

7. Zündspule nach einem der vorhergehenden Ansprüche, **dadurch gekennzeichnet, dass** der äußere Spulenkörper (1) in eine Aufnahme (12) des Kopfs (2) eingesteckt und verriegelt ist.

8. Zündspule nach Anspruch 7, **dadurch gekennzeichnet,**
**dass** die Verbindung zwischen dem Innenraum des Kopfs (2) und dem Zwischenraum zwischen dem äußeren Spulenkörper (1) und dem Rückschlussblech (13) zwischen der Aufnahme (12) des Kopfs (2) und dem äußeren Spulenkörper (1) hindurch verläuft.

9. Zündspule nach einem der vorhergehenden Ansprüche, **dadurch gekennzeichnet, dass** eine Öffnung des Rückschlussblechs (13) durch einen Teil des Kopfs (2) verschlossen ist.

10. Zündspule nach einem der Ansprüche 1 bis 8, **dadurch gekennzeichnet,**
**dass** zwei Öffnungen des Rückschlussblechs (13) durch jeweils einen Teil (4, 8) des äußeren Spulenkörpers (1) verschlossen sind.

11. Verfahren zur Herstellung einer Zündspule für einen Verbrennungsmotor,
wobei eine Primärspule, eine Sekundärspule, ein äußerer Spulenkörper (1) für die Primärspule oder die Sekundärspule und ein innerhalb der Primärspule und der Sekundärspule angeordneter magnetischer Kern in einem Rückschlussblech (13) derart angeordnet werden, dass das Rückschlussblech (13) die Primärspule und die Sekundärspule umfasst und einen Hohlkörper mit wenigstens zwei Öffnungen bildet, wobei die Primärspule und die Sekundärspule unter Verwendung des Rückflussblechs (13) als eine Form zum Vergießen der Primärspule und der Sekundärspule innerhalb des Rückflussblechs (13) mit einer isolierenden Vergussmasse vergossen werden, und wobei zum Vergießen der Primärspule und der Sekundärspule die isolierende Vergussmasse über einen mit dem äußeren Spulenkörper (1) verbundenen Kopf (2) über eine Verbindung zwischen einem Innenraum des Kopfs (2) und einem Zwischenraum zwischen dem äußeren Spulenkörper (1) und dem Rückschlussblech (13) in den Zwischenraum zwischen dem äußeren Spulenkörper (1) und dem Rückschlussblech (13) eingefüllt wird,
**dadurch gekennzeichnet,**
**dass** der äußere Spulenkörper (1) derart in dem Rückschlussblech (13) angeordnet wird, dass wenigstens eine der Öffnungen des Rückschlussblechs (13) von einem Teil (4) des äußeren Spulenkörpers (1) verschlossen wird.

12. Verfahren nach Anspruch 11, **dadurch gekennzeichnet,**
**dass** der äußere Spulenkörper (1) derart in dem Rückschlussblech (13) angeordnet wird, dass durch den Teil (4) des äußeren Spulenkörpers (1) eine untere Öffnung des Rückschlussblechs (13) verschlossen wird.

13. Verfahren nach Anspruch 11 oder 12, **dadurch gekennzeichnet,**
**dass** der äußere Spulenkörper (1) derart in dem im Wesentlichen rohrförmigen Rückschlussblech angeordnet wird, dass durch jeweils einen Teil (4, 8) des äußeren Spulenkörpers (1) eine obere Öffnung des Rückschlussblechs (13) und eine untere Öffnung des Rückschlussblechs (13) verschlossen werden.

14. Verfahren nach einem der Ansprüche 11-13, **dadurch gekennzeichnet,**
**dass** die isolierende Vergussmasse über eine Verbindung zwischen einem Innenraum des Kopfes (2) und einem Innenraum des äußeren Spulenkörpers (1) eingefüllt wird.

15. Verfahren nach einem der Ansprüche 11-14, **dadurch gekennzeichnet,**
**dass** mit der isolierenden Vergussmasse eine in dem Kopf (2) angeordnete elektronische Schaltungsanordnung zum Ansteuern der Primärspule vergossen wird.

16. Verfahren nach einem der Ansprüche 11-15, **dadurch gekennzeichnet,**
**dass** durch Einfüllen der isolierenden Vergussmasse über den mit dem äußeren Spulenkörper (1) verbundenen Kopf (2) zunächst die Primärspule und die Sekundärspule mit der isolierenden Vergussmasse vergossen werden, während anschließend eine in dem Kopf (2) angeordnete elektronische Schaltungsanordnung zum Ansteuern der Primärspule mit der isolierenden Vergussmasse vergossen wird.

17. Verfahren nach einem der Ansprüche 11-16, **dadurch gekennzeichnet,**
**dass** der äußere Spulenkörper (1) mit dem Kopf (2) derart in dem Rückschlussblech (13) angeordnet wird, dass durch einen Teil des Kopfes (2) eine Öffnung des Rückschlussblechs (13) verschlossen wird.

## Claims

1. Ignition coil for an internal combustion engine, having a primary coil,
having a secondary coil,
having an outer coil former (1) for the primary coil or the secondary coil,
having a magnetic core, which is arranged within the primary coil and the secondary coil,
having a magnetic return plate (13) which comprises the primary coil and the secondary coil and forms a hollow body with at least two openings, and
having a head (2) which is connected to the outer coil former (1),
with the primary coil and the secondary coil being encapsulated with an insulating encapsulation compound, and
with the magnetic return plate (13) being designed in such a way that it forms a mould for encapsulating the primary coil and the secondary coil within the magnetic return plate (13), and
with the head (2) being designed in such a way that there is a connection between an interior space in the head (2) and an intermediate space between the outer coil former (1) and the magnetic return plate (13), **characterized**
**in that** the magnetic return plate (13) and the outer coil former (1) are designed in such a way that at least one of the openings in the magnetic return plate (13) is closed by one part (4) of the outer coil former (1).

2. Ignition coil according to Claim 1, **characterized in that** the ignition coil having the primary coil and the secondary coil is encapsulated in the magnetic return plate (13) which serves as the encapsulation mould.

3. Ignition coil according to either of the preceding claims, **characterized**
**in that** the magnetic return plate is substantially tubular.

4. Ignition coil according to one of the preceding claims, **characterized**
**in that** a spark-plug connector is fixedly attached to the outer coil former (1).

5. Ignition coil according to one of the preceding claims, **characterized**
**in that** there is a connection between the interior space in the head (2) and an interior space in the outer coil former (1).

6. Ignition coil according to one of the preceding claims, **characterized**
**in that** an electronic circuit arrangement for driving the primary coil is arranged and encapsulated in the head.

7. Ignition coil according to one of the preceding claims, **characterized**
**in that** the outer coil former (1) is inserted and locked in a receptacle (12) in the head (2).

8. Ignition coil according to Claim 7, **characterized in that** the connection between the interior space in the head (2) and the intermediate space between the outer coil former (1) and the magnetic return plate (13) runs through between the receptacle (12) of the head (2) and the outer coil former (1).

9. Ignition coil according to one of the preceding claims, **characterized**
**in that** an opening in the magnetic return plate (13) is closed by a part of the head (2).

10. Ignition coil according to one of Claims 1 to 8, **characterized**
**in that** two openings in the magnetic return plate (13) are closed by in each case one part (4, 8) of the outer coil former (1).

11. Method for producing an ignition coil for an internal combustion engine,
with a primary coil, a secondary coil, an outer coil former (1) for the primary coil or the secondary coil, and a magnetic core which is arranged within the primary coil and the secondary coil being arranged in a magnetic return plate (13) in such a way that the magnetic return plate (13) comprises the primary coil and the secondary coil and forms a hollow body with at least two openings,
with the primary coil and the secondary coil being encapsulated using the magnetic return plate (13) as a mould for encapsulating the primary coil and the secondary coil within the magnetic return plate (13) with an insulating encapsulation compound, and
with, for the purpose of encapsulating the primary coil and the secondary coil, the insulating encapsulation compound being poured into the intermediate space between the outer coil former (1) and the magnetic return plate (13) by means of a head (2), which is connected to the outer coil former (1), via a connection between an interior space in the head (2) and an intermediate space between the outer coil former (1) and the magnetic return plate (13),
**characterized**
**in that** the outer coil former (1) is arranged in the magnetic return plate (13) in such a way that at least one of the openings in the magnetic return plate (13) is closed by one part (4) of the outer coil former (1).

12. Method according to Claim 11, **characterized in that** the outer coil former (1) is arranged in the magnetic return plate (13) in such a way that a lower opening in the magnetic return plate (13) is closed by the part (4) of the outer coil former (1).

13. Method according to Claim 11 or 12, **characterized in that** the outer coil former (1) is arranged in the substantially tubular magnetic return plate in such a way that an upper opening in the magnetic return plate (13) and a lower opening in the magnetic return plate (13) are closed by in each case one part (4, 8) of the outer coil former (1).

14. Method according to one of Claims 11-13, **characterized**
**in that** the insulating encapsulation compound is poured in via a connection between an interior space in the head (2) and an interior space in the outer coil former (1).

15. Method according to one of Claims 11-14, **characterized**
**in that** an electronic circuit arrangement for driving the primary coil, which circuit arrangement is arranged in the head (2), is encapsulated with the insulating encapsulation compound.

16. Method according to one of Claims 11-15, **characterized**
**in that** by pouring in the insulating encapsulation compound by means of the head (2), which is connected to the outer coil former (1), first the primary coil and the secondary coil are encapsulated with the insulating encapsulation compound, while an electronic circuit arrangement for driving the primary coil, which circuit arrangement is arranged in the head (2), is subsequently encapsulated with the insulating encapsulation compound.

17. Method according to one of Claims 11-16, **characterized**
**in that** the outer coil former (1) with the head (2) is arranged in the magnetic return plate (13) in such a way that an opening in the magnetic return plate (13) is closed by one part of the head (2).

## Revendications

1. Bobine d'allumage pour un moteur à combustion interne, comprenant
une bobine primaire,
une bobine secondaire,
un corps de bobine extérieur (1) pour la bobine primaire ou la bobine secondaire,
un noyau magnétique disposé à l'intérieur de la bobine primaire et de la bobine secondaire,
une tôle de culasse magnétique (13), qui entoure la bobine primaire et la bobine secondaire et qui forme un corps creux avec au moins deux ouvertures, et
une tête (2) qui est connectée au corps de bobine extérieur (1),
la bobine primaire et la bobine secondaire étant coulées avec une masse de coulée isolante, et
la tôle de culasse magnétique (13) étant prévue de telle sorte qu'elle forme un moule de coulée de la bobine primaire et de la bobine secondaire à l'intérieur de la tôle de culasse magnétique (13) et
la tête (2) étant prévue de telle sorte qu'il existe une connexion entre un espace interne de la tête (2) et un espace intermédiaire entre le corps de bobine extérieur (1) et la tôle de culasse magnétique (13),
**caractérisée en ce que**
la tôle de culasse magnétique (13) et le corps de bobine extérieur (1) sont prévus de telle sorte qu'au moins l'une des ouvertures de la tôle de culasse magnétique (13) soit fermée par une partie (4) du corps de bobine extérieur (1).

2. Bobine d'allumage selon la revendication 1, **caractérisée en ce que**
la bobine d'allumage est coulée avec la bobine primaire et la bobine secondaire dans la tôle de culasse magnétique (13) servant de moule de coulée.

3. Bobine d'allumage selon l'une quelconque des revendications précédentes, **caractérisée en ce que** la tôle de culasse magnétique est essentiellement tubulaire.

4. Bobine d'allumage selon l'une quelconque des revendications précédentes, **caractérisée en ce qu'**un connecteur de bougie d'allumage est fixé rigidement sur le corps de bobine extérieur (1).

5. Bobine d'allumage selon l'une quelconque des revendications précédentes, **caractérisée en ce qu'**il existe une connexion entre l'espace interne de la tête (2) et un espace interne du corps de bobine extérieur (1).

6. Bobine d'allumage selon l'une quelconque des revendications précédentes, **caractérisée en ce que** dans la tête est disposé, et coulé, un agencement de circuit électronique pour la commande de la bobine primaire.

7. Bobine d'allumage selon l'une quelconque des revendications précédentes, **caractérisée en ce que** le corps de bobine extérieur (1) est enfiché et verrouillé dans un logement (12) de la tête (2).

8. Bobine d'allumage selon la revendication 7, **caractérisée en ce que**
la connexion entre l'espace interne de la tête (2) et l'espace intermédiaire entre le corps de bobine extérieur (1) et la tôle de culasse magnétique (13) s'étend au travers entre le logement (12) de la tête (2) et le corps de bobine extérieur (1).

9. Bobine d'allumage selon l'une quelconque des revendications précédentes, **caractérisée en ce qu'**une ouverture de la tôle de culasse magnétique (13) est fermée par une partie de la tête (2).

10. Bobine d'allumage selon l'une quelconque des revendications 1 à 8, **caractérisée en ce que** deux ouvertures de la tôle de culasse magnétique (13) sont fermées par une partie respective (4, 8) du corps de bobine extérieur (1).

11. Procédé de fabrication d'une bobine d'allumage pour un moteur à combustion interne, dans lequel une bobine primaire, une bobine secondaire, un corps de bobine extérieur (1) pour la bobine primaire ou la bobine secondaire et un noyau magnétique disposé à l'intérieur de la bobine primaire et de la bobine secondaire sont disposés dans une tôle de culasse magnétique (13), de telle sorte que la tôle de culasse magnétique (13) entoure la bobine primaire et la bobine secondaire et forme un corps creux avec au moins deux ouvertures,
la bobine primaire et la bobine secondaire étant coulées avec une masse de coulée isolante en utilisant la tôle de culasse magnétique (13) en tant que moule de coulée de la bobine primaire et de la bobine secondaire à l'intérieur de la tôle de culasse magnétique (13), et
pour la coulée de la bobine primaire et de la bobine secondaire, la masse de coulée isolante étant versée dans un espace intermédiaire entre le corps de bobine extérieur (1) et la tôle de culasse magnétique (13) par le biais d'une tête (2) connectée au corps de bobine extérieur (1) par le biais d'une connexion entre un espace interne de la tête (2) et l'espace intermédiaire entre le corps de bobine extérieur (1) et la tôle de culasse magnétique (13),
**caractérisé en ce que**
le corps de bobine extérieur (1) est disposé dans la tôle de culasse magnétique (13) de telle sorte qu'au moins l'une des ouvertures de la tôle de culasse magnétique (13) soit fermée par une partie (4) du corps de bobine extérieur (1).

12. Procédé selon la revendication 11, **caractérisé en ce que**
le corps de bobine extérieur (1) est disposé dans la tôle de culasse magnétique (13) de telle sorte qu'une ouverture inférieure de la tôle de culasse magnétique (13) soit fermée par la partie (4) du corps de bobine extérieur (1).

13. Procédé selon la revendication 11 ou 12, **caractérisé en ce que**
le corps de bobine extérieur (1) est disposé dans la tôle de culasse magnétique essentiellement tubulaire de telle sorte qu'une ouverture supérieure de la tôle de culasse magnétique (13) et une ouverture inférieure de la tôle de culasse magnétique (13) soient fermées par une partie respective (4, 8) du corps de bobine extérieur (1).

14. Procédé selon l'une quelconque des revendications 11 à 13, **caractérisé en ce que**
la masse de coulée isolante est versée par le biais d'une connexion entre un espace interne de la tête (2) et un espace interne du corps de bobine extérieur (1).

15. Procédé selon l'une quelconque des revendications 11 à 14, **caractérisé en ce**
**qu'**un agencement de circuit électronique disposé dans la tête (2) pour commander la bobine primaire est coulé conjointement avec la masse de coulée isolante.

16. Procédé selon l'une quelconque des revendications 11 à 15, **caractérisé en ce que**
par l'introduction de la masse de coulée isolante par le biais de la tête (2) connectée au corps de bobine extérieur (1), d'abord -la bobine primaire et la bobine secondaire sont coulées avec la masse de coulée isolante, et ensuite un agencement de circuit électronique disposé dans la tête (2) pour commander la bobine primaire est coulé avec la masse de coulée isolante.

17. Procédé selon l'une quelconque des revendications 11 à 16, **caractérisé en ce que**
le corps de bobine extérieur (1) est disposé avec la tête (2) dans la tôle de culasse magnétique (13) de telle sorte qu'une ouverture de la tôle de culasse magnétique (13) soit fermée par une partie de la tête (2).
